# EUROPÄISCHE PATENTSCHRIFT

(11) **EP 0 932 217 B1**
(45) Veröffentlichungstag und Bekanntmachung des Hinweises auf die Patenterteilung: **13.07.2005**
(21) Anmeldenummer: 98122485.0
(22) Anmeldetag: 27.11.1998
(51) Int. Cl.: H01P 1/39

(54) **E-Ebenen Hohlleiter-Zirkulator**
E-plane waveguide circulator
Circulateur en guide d' ondes dans le plan E

(30) Priorität: 21.01.1998 DE 19802070
(43) Veröffentlichungstag der Anmeldung: 28.07.1999
(73) Patentinhaber: Marconi Communications GmbH, 71522 Backnang (DE)
(72) Erfinder: Martin, Siegbert, 71570 Oppenweiler (DE)
(74) Vertreter: Heuer, Wilhelm, Dr.

(56) Entgegenhaltungen:
- GB-A- 944 645
- GB-A- 2 201 044
- US-A- 3 136 962
- J. HELSZAJN: "COMMON WAVEGUIDE CIRCULATOR CONFIGURATIONS" ELECTRONIC ENGINEERING., Bd. 46, Nr. 559, September 1974, Seiten 66-69, XP002099527 LONDON GB

## Beschreibung

### Stand der Technik

Die vorliegende Erfindung betrifft einen E-Ebenen Hohlleiter-Zirkulator nach dem Oberbegriff des Anspruchs 1. Ein solcher Zirkulator ist aus J. Helszajn, Common Waveguide Circulator Configurations, Electronic Engineering, Sept. 1974, Seiten 66-69, bekannt.

Das Gehäuse eines solchen Zirkulators muss mit hoher Genauigkeit gefertigt werden, da es, wenn die Höhe des Verzweigungsbereichs kleiner ist als die des Ferritstabs, nicht ordnungsgemäß zusammengefügt werden kann und, wenn seine Höhe größer ist, zwischen den Gehäusewänden und den Enden des Ferritstabs ein Luftspalt verbleibt, der das Verhalten des Zirkulators beeinflusst. Wenn das Gehäuse des Zirkulators aus mehreren Teilen zusammengefügt wird, können lokal variierende Übergangswiderstände zwischen einzelnen Gehauseteilen zu lokal unterschiedlichen, zum Teil unerwünscht gedämpften Wandströmen im Gehäuse führen, die ebenfalls das Verhalten des Zirkulators beeinträchtigen.

Diese genannten Nachteile sollen durch die erfindungsgemäße Ausführung eines E-Ebenen Hohlleiter-Zirkulators weitgehend verringert werden.

### Vorteile der Erfindung

Ein solcher erfindungsgemäßer E-Ebenen Hohlleiter-Zirkulator weist gemaß den Merkmalen des Anspruchs 1 ein aus zwei Schalen bestehendes Gehäuse auf, wobei eine Trennebene zwischen den Schalen quer zur Längsachse des Ferritstabes verläuft. Der stabförmige Ferritkörper verursacht im Verzweigungsbereich eine Feldverteilung, die in einer symmetrisch senkrecht zur Längsachse des Ferritstabs verlaufenden Ebene keine Wandströme fließen lässt. Indem die Trennebene zwischen den Schalen des Gehäuses in diese Ebene gelegt wird, werden von einer Schale in die andere wechselnde Wandströme vermieden, so dass die Qualität der galvanischen Verbindung zwischen den Schalen auf das Verhalten des Zirkulators ohne Einfluss ist. Zweckmäßige Weiterbildungen der Erfindung gehen aus den Unteransprüchen hervor.

So können in den Verzweigungsbereich des Zirkulators ein oder mehrere Stege hineinragen, durch deren geeignete Dimensionierung die Bandbreite des Zirkulators vergrößert werden kann. Der Zirkulator kann aus zwei Schalen bestehen, wobei in eine Schale eine Senke eingelassen ist, zur Aufnahme eines Endes des Ferritstabes. Auf der der Senke gegenüberliegenden Seite ist in der anderen Schale eine Öffnung vorgesehen, durch die der Ferritstab von außen her in den Verzweigungsbereich einführbar ist. Dabei ist die Senke mit enger Toleranz an den Querschnitt des Ferritstabes angepaßt und die Öffnung weist gegenüber dem Querschnitt des Ferritstabes ein Spiel auf. Die Fixierung des Ferritstabes in der Öffnung erfolgt mittels eines um den Ferritstab gelegten elastischen Ringes. Diese Anordnung des Ferritstabes zusammen mit Magneten an den Stirnseiten des Ferritstabes läßt eine Temperaturausdehnung der verschiedenen Materialien in Längsrichtung des Ferritstabes zu und erleichtert auch den Aufbau des gesamten Zirkulators, weil der Ferritstab mit den Magneten auf einfache Weise von außen her in den Verzweigungsbereich eingebracht und fixiert werden kann.

### Beschreibung eines Ausführungsbeispiels

Anhand eines in der Zeichnung dargestellten Ausführungsbeispiels wird nachfolgend die Erfindung näher erläutert. Es zeigen:
Figur 1 einen Querschnitt B-B parallel zu den Schmalseiten eines Hohlleiter-Zirkulators und
Figur 2 einen Querschnitt A-A parallel zu den Breitseiten des Hohlleiter-Zirkulators.

In den Figuren 1 und 2 sind zwei zueinander orthogonale Querschnitte A-A und B-B eines E-Ebenen Hohlleiter-Zirkulators dargestellt. Dabei zeigt die Figur 1 einen Querschnitt B-B parallel zur Hohlleiterschmalseite b und die Figur 2 einen Querschnitt A-A parallel zur Hohlleiterbreitseite a.

Fertigungstechnische Vorteile für den Zirkulator lassen sich dadurch erzielen, daß er aus zwei getrennt gefertigten Schalen 1 und 2 besteht, die, wie Figur 2 zeigt, zum vollständigen Zirkulator zusammengesetzt werden. Die Trennebene 3 zwischen beiden Schalen 1 und 2 verläuft in einer Symmetrieebene parallel zu den Hohlleiterschmalseiten b. Da der Querschnitt B-B in der Trennebene liegt, zeigt die Figur 1 eine Aufsicht auf die untere Schale 2 des Zirkulators.

Der Hohlleiter-Zirkulator weist wie üblich drei Hohlleiterverzweigungsarme 4, 5 und 6 auf. Alle drei Hohlleiterverzweigungsarme 4, 5, 6 münden im Zentrum des Zirkulators in einen Verzweigungsbereich 7. Charakteristisch für einen E-Ebenen Hohlleiter-Zirkulator ist, daß die Schmalseiten b aller Hohlleiterverzweigungsarme 4, 5, 6 in gleichen parallelen Ebenen liegen im Gegensatz zum H-Ebenen Zirkulator, bei dem die Breitseiten a aller Hohlleiterverzweigungsarme in parallelen Ebenen liegen.

Wie Figur 2 zeigt, ist der Verzweigungsbereich 7 in seiner Höhe reduziert. Außerdem ragen, wie der Figur 1 zu entnehmen ist, seitlich in den Verzweigungsbereich 7 Stege 8, 9 und 10 hinein. Abweichend vom dargestellten Ausführungsbeispiel können es auch weniger als drei Stege sein. Dadurch, daß der Verzweigungsbereich 7 als Steghohlleiter ausgeführt ist, erhöht sich bei entsprechender Dimensionierung der Stege 8, 9, 10 die Bandbreite des Hohlleiters, weil durch die Stege die üblicherweise auftretenden Stormoden stark reduziert werden.

In dem Verzweigungsbereich 7 ist ein Ferritstab 11 so angeordnet, daß er sich über die gesamte Höhe des Verzweigungsbereichs 7 erstreckt (vgl. Figur 2). Mit so einem Ferritstab 11 wird erreicht, daß sich eine solche Feldverteilung im Zirkulator ausbildet, daß in der Trennebene 3 keine Wandströme fließen. Nur deshalb ist es möglich, daß zwischen den beiden Schalen 1 und 2 des Zirkulators kein galvanischer Kontakt hergestellt werden muß. Es kann sogar ein Spalt zwischen den beiden Schalen 1, 2 bestehen, ohne daß dadurch die elektrischen Eigenschaften des Zirkulators beeinflußt werden. Da also keine elektrische Kontaktierung der Schalen 1, 2 erforderlich ist, braucht bei der Herstellung nicht auf eine hohe Ebenheit der Trennebene geachtet zu werden. Auch braucht dadurch keine so große Sorgfallt auf die Verbindung der Schalen gelegt zu werden; d.h. es werden weniger Schrauben für die kraftschlüssige Verbindung der Schalen benötigt.

Der Ferritstab 11, der vorzugsweise eine runde aber auch jede andere Querschnittskontur aufweisen kann, ist bezüglich seiner Querschnittsabmessungen so zu dimensionieren, daß in den weiter unten noch erläuterten Durchführungen 14 und 15 für den Ferritstab 11 in den Schalen 1, 2 keine Welle der Betriebsfrequenz des Zirkulators ausbreitungsfähig ist. Hierdurch können nämlich die für die Magnetisierung des Ferrits erforderlichen Permanentmagnete 12 und 13 direkt auf die Stirnseiten des Ferritstabes 11 aufgebracht werden, ohne daß diese das Mikrowellenverhalten (Erzeugung von zusätzlichen Verlusten) des Zirkulators beeinflussen. Die Verwendung von einem langen dünnen Ferritstab 11 bringt auch folgenden Vorteil. Bei hohen Frequenzen haben nämlich Ferritmaterialien eine hohe Sättigungsmagnetisierung, und es ist sehr schwierig, die notwendige magnetische Feldstärke durch einen externen Magneten aufzubringen. Eine physikalische Eigenschaft eines langen dünnen Ferritstabes ist die, daß sein Entmagnetisierungsfaktor nahezu 0 ist. Deswegen können schon sehr kleine Magnete die notwendige Feldstärke im Ferrit erzeugen. Dadurch, daß die Magnete 12 und 13 direkt auf dem Ferritstab aufgebracht werden können, und keine Hohlleiterwände zwischen dem Ferrit und den Magneten 12, 13 liegen, erhöht sich das Magnetfeld im Ferritstab 11.

Statt zwei Magnete auf beiden Stirnseiten des Ferritstabes kann auch nur ein Magnet auf einer Stirnseite des Ferritstabes angeordnet sein. Dann gibt es aber keine stromfreie Trennebene, so daß der Vorteil eines zweischaligen Aufbaus des Zirkulators entfällt.

Die Herstellung von dünnen Ferritstäben erfolgt vorzugsweise aus kleinen Quadern, die aus großen Blöcken gesägt werden, dieser Fertigungsprozeß ist gut automatisierbar und daher kostengünstig durchführbar.

Der Ferritstab 11 mit den auf seinen Stirnseiten fixierten Magneten 12 und 13, die vorteilhafterweise dieselbe Querschnittskontur haben, wie der Ferritstab 11, werden auf folgende Weise in den Verzweigungsbereich 7 des Zirkulators eingebracht und dort fixiert. In der Schale 2 des Zirkulators ist eine Senke 14 (in Form eines Sacklochs) eingelassen zur Aufnahme eines Endes des Ferritstabes 11 mit dem Magneten 13. Dabei ist die Senke 14 mit möglichst enger Toleranz an den Querschnitt des Ferritstabes 11 und des Magneten 13 angepaßt, um dem Ferritstab 11 eine exakte Position innerhalb des Verzweigungsbereichs 7 zu verleihen. Der Senke 14 gegenüberliegend ist in der Schale 1 eine Öffnung 15 vorgesehen, durch die der Ferritstab 11 mit seinen Magneten 12 und 13 von außen her in den Verzweigungsbereich 7 der bereits zusammengefügten Schalen 1 und 2 eingebracht werden kann. Die Öffnung 15 weist gegenüber dem Ferritstab 11 ein gewisses Spiel auf, damit der Ferritstab 11 mit seinen Magneten 12 und 13 auch noch ungehindert in den Verzweigungsbereich 7 eingeführt werden kann, auch wenn die beiden Schalen 1 und 2 des Zirkulators mit einem leichten Versatz gegeneinander zusammengefügt worden sind.

Um den Ferritstab 11 mit seinem Magneten 12 und 13 trotz des Spiels in der Öffnung 15 zentriert im Verzweigungsbereich 7 zu halten, ist um das in der Öffnung 15 liegende Ende des Ferritstabes 11 bzw. den Magneten 12 ein elastischer Ring 16 gelegt. Zur Aufnahme des Ringes ist die Öffnung 15 im oberen Bereich mit einer Querschnittserweiterung 17 versehen, wobei der elastische Ring 16 (z.B. Silikonring) zwischen dem Außenumfang des Magneten 12 und der Innenwand des querschnitterweiterten Bereichs 17 der Öffnung 15 eingepreßt ist. Damit ist der Ferritstab 11 mit seinen Magneten 12 und 13 im Verzweigungsbereich 7 fixiert. In Richtung der Längsachse des Ferritstabes 11 ist aber eine mechanische Ausdehnung durchaus möglich, die sich nämlich durch unterschiedliche Ausdehnungskoeffizienten des Ferritstabes 1, der Magneten 12, 13 und der Hohlleiterwände einstellt.

## Patentansprüche

1. E-Ebenen-Hohlleiter-Zirkulator, der einen höhenreduzierten Verzweigungsbereich aufweist, in dem ein als sich über die gesamte Höhe des Verzweigungsbereichs (7) erstreckender Stab ausgebildeter Ferritkörper (11) von einem Magnetfeld durchsetzt angeordnet ist, **dadurch gekennzeichnet, dass** der Zirkulator aus zwei Schalen (1, 2) besteht, deren Trennebene (3) quer zur Längsachse des Ferritstabes (11) verläuft.

2. Zirkulator nach Anspruch 1, **dadurch gekennzeichnet, dass** in den Verzweigungsbereich (7) ein oder mehrere Stege (8, 9, 10) hineinragen.

3. Zirkulator nach Anspruch 1, **dadurch gekennzeichnet, dass** auf mindestens einer der beiden Stirnseiten des Ferritstabes (11) ein Dauermagnet (12, 13) platziert ist.

4. Zirkulator nach einem der vorhergehenden Ansprüche, **dadurch gekennzeichnet, dass** in eine Schale (2) eine Senke (14) zur Aufnahme eines Endes des Ferritstabes (11) eingelassen ist, dass der Senke (14) gegenüberliegend in der anderen Schale (1) eine Öffnung vorgesehen ist, durch die der Ferritstab (11) von außen her in den Verzweigungsbereich (7) einführbar ist, und dass die Senke (14) mit enger Toleranz an den Querschnitt des Ferritstabes (11) angepasst ist und die Öffnung (15) gegenüber dem Querschnitt des Ferritstabes (11) ein Spiel aufweist.

5. Zirkulator nach Anspruch 1, **dadurch gekennzeichnet, dass** der Ferritstab in der Öffnung (15, 17) mittels eines um den Ferritstab (11) gelegten elastischen Ringes (16) fixiert ist.

## Claims

1. E-plane waveguide-circulator having a junction region of reduced height in which a ferrite body (11) formed as a rod extending over the whole height of the junction region (7) is arranged passed through by a magnetic field, **characterised in that** the circulator comprises two shells (1, 2) whose separation plane (3) runs transversely to the longitudinal axis of the ferrite rod (11).

2. Circulator according to claim 1, **characterised in that** one or more webs (8, 9, 10) project into the junction region (7).

3. Circulator according to claim 1, **characterised in that** a permanent magnet (12, 13) is placed on at least one of the two end faces of the ferrite rod (11).

4. Circulator according to one of the previous claims, **characterised in that** a hollow (14) for accommodating one end of the ferrite rod (11) is set into one shell (2), that lying opposite the hollow (14) in the other shell (1), an opening is provided, through which the ferrite rod (11) may be introduced from outside into the junction region (7), and that the hollow (14) is adapted with close tolerance to the cross-section of the ferrite rod (11) and the opening (15) has play with respect to the cross-section of the ferrite rod (11).

5. Circulator according to claim 1, **characterised in that** the ferrite rod is fixed in the opening (15, 17) by means of an elastic ring (16) laid round the ferrite rod (11).

## Revendications

1. Circulateur en guide d'ondes dans le plan E, qui présente une zone de ramification réduite en hauteur, dans lequel est agencé un corps de ferrite (11) configuré en tant que bâtonnet s'étendant sur toute la hauteur de la zone de ramification (7) et traversé par un champ magnétique,
**caractérisé en ce que** le circulateur consiste en deux coques (1,2) dont le plan de séparation (3) s'étend transversalement par rapport à l'axe longitudinale du bâtonnet de ferrite (11).

2. Circulateur selon la revendication 1,
**caractérisé en ce qu'**une ou plusieurs nervures (8,9,10) pénètrent dans la zone de ramification (7).

3. Circulateur selon la revendication 1,
**caractérisé en ce qu'**un aimant permanent (12,13) est placé sur au moins l'un des deux côtés frontaux du bâtonnet de ferrite (11).

4. Circulateur selon l'une des revendications précédentes,
**caractérisé en ce qu'**une dépression (14) est ménagée dans une coque (2) pour recevoir une extrémité du bâtonnet de ferrite (11), **en ce qu'**en regard de la dépression (14) une ouverture est prévue dans l'autre coque (1), ouverture par laquelle le bâtonnet de ferrite (11) peut être introduit depuis l'extérieur dans la zone de ramification (7), et **en ce que** la dépression (14) est adaptée avec une tolérance serrée à la section transversale du bâtonnet de ferrite (11) et l'ouverture (15) présente un jeu par rapport à la section transversale du bâtonnet de ferrite (11).

5. Circulateur selon la revendication 1,
**caractérisé en ce que** le bâtonnet de ferrite est fixé dans l'ouverture (15,17) au moyen d'un anneau élastique (16) placé autour du bâtonnet de ferrite (11).
